# DEMANDE DE BREVET EUROPEEN

(11) **EP 2 474 675 A1**
(43) Date de publication de la demande: **11.07.2012**
(21) Numéro de dépôt: 12150578.8
(22) Date de dépôt: 10.01.2012
(51) Int. Cl.: E04B 1/26

(54) **Structure en bois et maison en bois à charpente encloisonnée comportant une telle structure**

(30) Priorité: 10.01.2011 FR 1150183
(71) Demandeur: Europe Habitat Bois, 64800 Bourdettes (FR)
(72) Inventeur: Bahin, Bertrand, 64800 Bourdettes (FR)
(74) Mandataire: Fragnaud, Aude

(57) **Abrégé**

L'invention concerne une structure en bois, pour la fabrication d'une maison passive. La structure comporte au moins un ensemble de base (100) comprenant plusieurs éléments structurels triangulaires (10), un coté de chaque élément (10) étant fixé sur les fondations (300), ces éléments étant espacés et parallèles les uns des autres ; les deux autres cotés de l'ensemble des éléments structurels triangulaires étant destinés à recevoir un recouvrement extérieur (20) et intérieur (30) de la maison comportant des panneaux isolants préfabriqués à base de bois (25, 35), faciles à fixer et à assembler sans moyen de levage.

## Description

L'invention concerne le domaine de la construction de maison en bois à partir d'éléments préfabriqués en bois.

Différentes techniques sont utilisées à ce jour pour la construction de maisons en bois à partir d'éléments préfabriqués dont les plus récentes sont :
- La technique de poteaux- poutre avec des bois de forte sections en laissant de grands espaces entre les poteaux pouvant recevoir des maçonneries, des panneaux ossatures bois et des menuiseries ;
- La technique de l'ossature bois qui comporte des montants, traverses, lisses basses et hautes, de faibles sections sur lesquels est fixé un panneau de contreventement; un isolant étant placé entre les montants ;
- La technique de panneaux contrecollés ou contrepointés de grandes dimensions en bois massif constitués de planches séchées rabotées qui sont assemblées par couches croisées et collées sous pression ou cloué. Ces panneaux sont taillés à la dimension des façades d'un seul tenant avec d'éventuelles découpes de portes, de fenêtres ou toute autre découpe pour des besoins techniques ou architecturaux.

Cette technique a les avantages des parois en bois massif sans avoir les inconvénients des pièces de bois massives à savoir le gauchissement et le retrait transversal et peut être mise en oeuvre rapidement sur le chantier.

Cependant, elle nécessite d'importants moyens industriels (séchage, collage, usinage), d'importants moyens de transport (transports hors gabarit) et d'importants moyens de levage pour mettre en place les panneaux préfabriqués ainsi que des besoins énergétiques considérables.

Du fait des ces moyens conséquents à mettre en oeuvre, cette technique est extrêmement onéreuse. Le prix de la construction pour une maison d'habitation est de 20 à 30% supérieur à celui d'une construction classique en parpaings ou briques.

Il est connu du document NL 9300967 une structure en bois comportant des poutres et des modules de revêtement extérieurs fixés sur les poutres. La structure forme la toiture et les murs de l'habitation. L'ensemble est fixé sur le plancher. Le plancher est fixé sur des poutres.

Il est connu du document GB 2087452, une habitation ou local de rangement, de forme générale prismatique avec une ossature composée d'éléments triangulaires. L'habitation est destinée à répondre au problème de la réalisation d'un logement ou local provisoire facile à installer et ne coutant pas cher. L'habitation est constituée d'éléments triangulaires et de trois segments formés chacun de trois panneaux identiques assemblés pour former les parois intérieures et le plancher. Ces segments sont insérés à l'intérieur de la structure triangulaire formant l'ossature.

Il est connu du document FR 2201378 une habitation, formée d'unités ou de modules ayant une forme générale prismatique. L'habitation est construite en formant deux pans de comble et un plancher. Des arbalétriers permettant de construire les deux pans de comble sont posés sur des arbalétriers destinés à porter le plancher. Les arbalétriers sont montés de manière classique sur les fondations.

La structure décrite dans le document NL 9300967, ne comporte pas des éléments triangulaires successifs comportant trois poutres fixées deux à deux procurant un ensemble facile à mettre en place et de la robustesse à la construction. En outre cette structure ne comporte pas de module de recouvrement intérieur facile à mettre en place et contribuant à assurer une isolation thermique qui contribue à l'obtention des caractéristiques d'une construction passive.

Le document GB 2087452 décrit une construction provisoire. Le document ne décrit pas une structure permettant la réalisation d'une maison d'habitation avec un dispositif d'isolation thermique correspondant aux normes existantes. Ce document ne décrit pas à fortiori et n'évoque pas la réalisation d'une construction passive.

Le document FR 2201378 ne décrit pas une structure comportant des éléments structurels triangulaires constitués de trois poutres fixées deux à deux pour former des triangles identiques fixés par leur base sur les fondations. La structure ne comporte pas un module de recouvrement extérieur et intérieur. Le document ne décrit pas une structure permettant d'avoir un dispositif d'isolation thermique permettant l'obtention des caractéristiques des constructions passives.

L'invention a pour but de remédier aux inconvénients de l'état de la technique. L'invention vise notamment à réduire drastiquement les coûts de construction d'une maison en bois. En outre l'invention vise à réduire également les dépenses d'énergies pour le chauffage et la climatisation le cas échéant, des maisons d'habitations.

L'invention concerne une structure en bois ne nécessitant pas de moyens de levage pour la mise en oeuvre de la construction, ni de moyens spécifique pour le transport des éléments préfabriqués utilisés pour la construction. En outre la structure présente une isolation thermique correspondant aux normes existantes de construction passive. Le dispositif d'isolation thermique n'est pas traversé par des gaines techniques de passage des câbles, ces passages se faisant à l'intérieur du module de recouvrement intérieur de la maison. Ce dispositif d'isolation thermique est constitué par l'espace réservé entre les éléments structurels successifs mis en place et des panneaux d'isolation fixés sur ces éléments structurels coté extérieur et intérieur de la construction. Les logements ainsi formés entre les éléments structurels et les panneaux d'isolation sont avantageusement comblés par des bandes d'isolant minéral ou équivalent.

Ainsi, le Déposant a mis au point une structure en bois permettant à des particuliers de construire leur maison rapidement sans engins mécaniques autre qu'une mini pelle mécanique pour effectuer les fondations sur lesquelles va reposer la maison en bois.

La structure en bois proposée comporte au moins un ensemble de base destiné à reposer sur des fondations, comprenant plusieurs éléments structurels triangulaires en bois pour assurer à la fois une fonction de charpente et de murs et de plancher de la maison. Un ensemble de base de la structure en bois comporte également des éléments de recouvrement pour réaliser les façades de la maison. Les éléments structurels triangulaires sont de formes identiques pour chaque ensemble, ils contribuent en outre à la robustesse de la construction. Les triangles peuvent être des triangles quelconques, ou isocèles, ou équilatéraux ou même rectangles.

L'invention a plus particulièrement pour objet une structure en bois, pour la construction d'une maison selon les caractéristiques de la revendication 1, ladite structure en bois comportant un dispositif d'isolation comprenant :
- des modules de recouvrement étanches (20, 30), à base de bois, destinés à être fixés sur les éléments structurels triangulaires (10) de manière à fermer l'espace entre les éléments structurels triangulaires (10) et à obtenir un ensemble constituant une maison à charpente encloisonnée,
- un isolant thermique (110) logé entre les modules de recouvrement,

Et dans lequel,
- au moins un premier module de recouvrement (20), est destiné à couvrir les façades extérieures de la maison formant ainsi la toiture,
- et au moins un deuxième module de recouvrement (30), est destiné à couvrir les façades intérieures de la maison pour constituer des cloisons murales et le plancher.

La structure comporte des éléments structurels triangulaires en bois pour assurer à la fois une fonction de charpente et de murs de la maison, ces éléments structurels triangulaires étant destinés à être fixés sur des fondations par l'un des cotés, et à être disposés parallèlement les uns aux autres, espacés et fixés sur les fondations, les deux autres cotés de l'ensemble des éléments structurels triangulaires étant destinés à recevoir un recouvrement extérieur et intérieur de la maison.

Les éléments de recouvrement, assurent l'étanchéité contre l'humidité, l'isolation phonique et thermique de la maison. Ils comprennent de préférence des panneaux isolants préfabriqués à base de bois, faciles à fixer, des pièces de support et des éléments d'étanchéité. L'ensemble des éléments formant le recouvrement extérieur est dénommé ci-après module de recouvrement extérieur et l'ensemble des éléments de recouvrement intérieur est dénommé ci-après module de recouvrement intérieur.

Les modules de recouvrement sont prévus pour être fixés sur les éléments structurels triangulaires de manière à fermer l'espace entre lesdits éléments structurels triangulaires de sorte que l'on obtient un ensemble constituant une maison à charpente encloisonnée. Les éléments structurels assurent de la robustesse à la construction. L'isolation thermique est augmentée par des bandes d'isolant placé entre les éléments structurels. Ces bandes sont disposées entre les poutres de la structure. Elles sont réalisées par exemple, par de la laine naturelle ou minérale ou synthétique.

Ainsi, selon une autre caractéristique de l'invention, la structure en bois comporte avantageusement un dispositif d'isolation thermique comprenant:
- un module de recouvrement extérieur, destiné à être fixé sur les éléments structurels triangulaires coté extérieur, de manière à couvrir les façades extérieures de la maison et former ainsi, la toiture ;
- au moins un module de recouvrement intérieur destiné à être fixé sur les éléments structurels triangulaires coté intérieur, pour couvrir les façades intérieures et le sol de la maison et former ainsi les cloisons murales et le plancher ;
- et un isolant thermique logé entre les modules de recouvrement.

Selon une autre caractéristique,
a- le module de recouvrement extérieur comporte un empilement constitué par au moins, de l'extérieur de la maison vers l'intérieur, par des éléments de couverture extérieure, des liteaux, des contre- liteaux, un film pare-pluie, des panneaux isolants de contreventement à base de bois de type OSB ou contreplaqué ;
b- le module de recouvrement intérieur comporte un empilement constitué par au moins, de l'intérieur de la maison vers l'extérieur, par des éléments de parement intérieur, des tasseaux, des contre- liteaux, un film pare-vapeur, des panneaux isolants à base de bois de type OSB ou contreplaqué.

De préférence, des bandes d'isolant thermique sont placées entre les éléments structurels triangulaires successifs et calé par les panneaux isolants de contreventement à base de bois de type OSB ou contreplaqué, des modules de recouvrement. L'ensemble panneau de contreventement et isolant thermique présente une épaisseur supérieure à 34cm.

Selon une autre caractéristique, chaque élément structurel triangulaire comprend au moins trois poutres en bois, fixées deux à deux pour former un triangle, les poutres étant de préférence des poutres à section en I. Les poutres sont fixées entre elles, en leur extrémité.

L'invention a également pour objet une maison en bois, comportant une structure en bois selon les caractéristiques de la revendication 4.

La structure en bois comporte au moins un ensemble de base destiné à reposer sur des fondations, formé de plusieurs éléments structurels triangulaires en bois pour assurer à la fois une fonction de charpente, de murs et de plancher.

Les éléments structurels triangulaires sont fixés sur des fondations par l'un des cotés de chaque triangle, et sont disposés parallèlement les uns aux autres et espacés, les deux autres cotés de l'ensemble des éléments structurels triangulaires étant aptes à recevoir un recouvrement extérieur et intérieur de la maison.

L'ensemble de base comporte en outre un dispositif d'isolation thermique comprenant des modules de recouvrement de façade extérieure et intérieure et un isolant thermique logé entre les modules de recouvrement. Avantageusement, les modules sont étanches à l'humidité. Les modules sont à base de bois.

Les modules de recouvrement sont fixés sur les éléments structurels triangulaires, façade extérieure et façade intérieure, de manière à fermer l'espace entre ces éléments et à obtenir un ensemble constituant une maison à charpente encloisonnée ayant les caractéristiques énergétiques des maisons passives.

Le module de recouvrement extérieur comporte un empilement constitué, de l'extérieur de la maison vers l'intérieur, par des éléments de couverture extérieure, des liteaux, des contre- liteaux, un film pare-pluie, des panneaux isolants de contreventement à base de bois de type OSB ou contreplaqué ; et le module de recouvrement intérieur comporte un empilement constitué, de l'intérieur de la maison vers l'extérieur, par des éléments de parement intérieur, des tasseaux, des contre- liteaux, un film pare-vapeur, des panneaux isolants à base de bois de type OSB ou contreplaqué.
- l'isolant thermique comporte des bandes d'isolant calées d'une part entre les éléments structurels triangulaires et d'autre part, entre les panneaux isolants du module de recouvrement extérieur et du module de recouvrement intérieur.

D'autres particularités et avantages de l'invention apparaîtront clairement à la lecture de la description qui est faite ci-après et qui est donnée à titre d'exemple illustratif et non limitatif et en regard des figures sur lesquelles :
- La figure 1 représente un ensemble d'éléments structurels triangulaires en bois de la structure en bois selon l'invention,
- La figure 2 représente un module de recouvrement extérieur de la structure en bois selon l'invention,
- La figure 3 représente un module de recouvrement intérieur de la structure en bois selon l'invention,
- La figure 4 représente un schéma d'installation de la structure en bois,
- La figure 5 représente une vue en coupe longitudinale des modules de recouvrement fixés sur les poutres,
- La figure 6, représente un agrandissement d'une coupe transversale AB d'une poutre, de l'isolant thermique et des panneaux isolants encadrant la poutre,
- La figure 7, représente un ensemble de base d'une maison en bois selon l'invention,
- La figure 8 représente le schéma d'un assemblage de deux structures en bois selon l'invention.

La maison en bois proposée est construite à partir d'une structure en bois, comprenant au moins élément de base 100 comprenant un ensemble d'éléments structurels triangulaires 10. Les éléments structurels triangulaires 10 sont fixés par des équerres métalliques 200 sur des longrines 300 formant les fondations de la maison et sont disposés parallèlement les uns aux autres, espacés et fixés par le coté reposant sur les fondations. Les deux autres cotés de l'ensemble des éléments structurels triangulaires 10 sont destinés à recevoir un recouvrement extérieur sous forme d'un module 20 et un recouvrement intérieur sous forme d'un module 30, illustrés par les schémas des figures 2 et 3.

Dans l'exemple de réalisation pratique donné, les éléments structurels triangulaires 10 forment des triangles quelconques et sont fixés sur les fondations par leur base 11. La maison comporte ainsi une succession d'éléments structurels en bois en forme de triangle identiques, fixés par leur base sur les fondations 300.

Les éléments structurels triangulaires 10 assurent la fonction de charpente de murs et de plancher. De préférence ces éléments sont réalisés au moyen de trois poutres en bois 11, 12, 13, assemblées pour former un triangle. Pour cela, les poutres sont fixées par leurs extrémités, deux à deux, par collage et clouage par exemple. Avantageusement, les poutres sont des poutres à section en I.

La structure en bois comporte en outre, les modules de recouvrement 20, 30 de la maison. Il s'agit de modules étanches de recouvrement extérieur et de recouvrement intérieur réalisant respectivement la toiture, les murs et le plancher.

La fixation des modules de recouvrement peut être effectuée aisément sur les bordures des poutres en I et permet d'assurer une étanchéité phonique, thermique, et contre l'humidité de la maison. Les modules de recouvrement 20, 30 encadrent un isolant thermique 110 constitué de laine minérale par exemple. L'isolation ainsi obtenue permet de réaliser une maison correspondant aux normes des maisons passives.

Selon un exemple préféré de réalisation,
a- le module de recouvrement extérieur 20 comporte un empilement constitué, de l'extérieur de la maison vers l'intérieur, par des éléments de couverture extérieure 21 tel que des tuiles en bois ou des ardoises, des liteaux 22, des contre- liteaux 23, un film pare-pluie étanche à l'air et à l'eau 24, des panneaux isolants de contreventement 25 à base de bois de type OSB ou contreplaqué ;
b- le module de recouvrement intérieur 30 comporte un empilement constitué, de l'intérieur de la maison vers l'extérieur, par des éléments de parement intérieur 31 tel que du clin ou du lambris ou du parquet, des tasseaux 32 permettant d'avoir un vide pour le passage des gaines pour tout câblage, des contre- liteaux 33, un film pare-vapeur 34, des panneaux isolants de contreventement additionnels 35, à base de bois de type OSB ou contreplaqué.
c- des bandes d'isolant thermique 110, calées d'une part entre les poutres 11, 12 et 13, et d'autre part, entre les panneaux isolants 25 et 35 du module extérieur 20 et du module intérieur 30.

Les panneaux isolants de contreventement 25 du module de recouvrement extérieur 20, sont fixés sur les éléments structurels triangulaires 10 au fur et à mesure que les éléments structurels triangulaires sont fixés par leur base sur des longrines 300. Ainsi, après la mise en place de trois ou quatre premiers éléments structurels triangulaires tel qu'illustré par la figure 4, un premier panneau isolant de contreventement 25 peut être fixé, puis un deuxième, de manière, à la fin de ces opérations, à fermer l'espace entre les éléments structurels triangulaires 10 de l'ensemble 100.

De préférence ces panneaux isolants 25 disposés en décalage sur une première rangée et plusieurs autres rangées. On a représenté pour simplifier que deux rangées sur la figure 4. On découpe un premier panneau 25 en deux parties par exemple, afin de réaliser le décalage. Cette disposition permet d'assurer une meilleure résistance mécanique de l'ensemble.

La longueur des panneaux isolants de contreventement 25 est choisie de manière à couvrir au moins 3 espacements entre les triangles 10. Les espacements ou écartements mesurés entre les milieux d'une poutre à l'autre et désignés par écartement entre triangles, sont de préférence de 60cm à 70cm. La hauteur des panneaux isolants 25 est telle que plusieurs rangées sont nécessaires pour couvrir toute la longueur de la pente de la structure. De façon pratique un panneau de contreventement 25 a une longueur de 2,40m et une hauteur de 0,65m par exemple.

On peut ensuite, fixer sur les fondations, les cinquième, sixième et septième éléments structurels triangulaires 10 et recouvrir les espaces entre ces éléments par des panneaux isolants 25 décalés sur plusieurs rangées distinctes. Ces opérations sont répétées jusqu'à ce que le dernier élément structurel triangulaire 10 prévu soit fixé sur les fondations et que les deux derniers panneaux isolants 25 dont l'un est a été découpé, soient fixés sur les éléments 10. Un schéma plus détaillé illustre ces détails sur la figure 5.

Ces opérations peuvent être réalisées par deux personnes, sans aucun moyen de levage.

Les panneaux isolants de contreventement 25 sont fixés au moyen d'agrafes sur les bordures des poutres en I, et disposés de manière à jointer. Un joint colle d'étanchéité peut être rajouté entre les panneaux isolants 25, deux à deux.

Les autres éléments à savoir, le film pare-pluie étanche 24, les contre- liteaux 23, les liteaux 22 et enfin les éléments de couverture extérieure 21 tel que des tuiles en bois ou des ardoises, du module de recouvrement extérieur 20, sont fixés successivement les un après les autres. La fixation est faite également par exemple au moyen d'agrafes ou de colle.

Après avoir mis en place le module de recouvrement extérieur 20, l'isolant thermique 110 et les panneaux isolants de contreventement intérieur 35 (contreventement additionnel) du module de recouvrement intérieur 30 peuvent être fixés. Les panneaux isolants 35 sont fixés sur les bordures des poutres 12 et 13, coté intérieur de la maison. Ces panneaux isolants 35 sont fixés de la même façon que les panneaux isolants de contreventement 25 et disposés en décalage sur plusieurs rangées également. La fixation est réalisée au moyen d'agrafes avec éventuellement un collage.

En effet, un encollage des panneaux isolants intérieurs 35 et extérieurs 25, préalable à l'agrafage, peut être prévu pour rajouter de la résistance et de l'isolation, essentiellement phonique.

Après la fixation des panneaux isolants de contreventement intérieurs 35, les autres éléments du module de recouvrement intérieurs sont mis en place à savoir : le film pare-vapeur 34, les contre- liteaux 33, les tasseaux 32 permettant d'avoir un vide pour le passage des gaines pour tout câblage et les éléments de parement intérieur 31 tel que du clin ou du lambris. Ces éléments sont fixés successivement les uns après les autres. La fixation est faite également par exemple au moyen d'agrafes ou de colle.

Le passage des gaines est réalisé dans le module de recouvrement interne et ne passe pas au travers des bandes d'isolant thermique 110 ce qui permet d'assurer une isolation thermique maximale.

Selon l'invention, une maison peut être fabriquée au moyen d'au moins un ensemble de base 100 tel qu'illustré sur la figure 7. La structure en bois proposée a des dimensions qui permettent une mise en place sans nécessité d'engins de levage. L'ensemble de base 100 procure une superficie habitable d'au moins 150 m2. Plusieurs structures ou ensembles de base 100 de forme et dimensions de préférence identiques peuvent être assemblés pour augmenter la surface habitable de la maison comme représenté à titre d'exemple sur la figure 8.

En effet, la maison peut comporter une structure en bois comprenant plusieurs ensembles de base 100. Ces ensembles 100 sont alors fixés les uns aux autres pour former un seul ensemble habitable, des découpes et des ouvertures des structures sont réalisées pour passer d'un ensemble à un autre. L'étanchéité des intersections est renforcée par la mise en place de joints d'étanchéité. L'espace habitable peut être ainsi doublé ou triplé.

La maison comporte des panneaux isolants préfabriqués à base de bois 25, 35, faciles à fixer et à assembler sans moyen de levage. L'épaisseur de l'isolant formé par les panneaux isolants 25, 35 et les bandes d'isolant 110 comblant le logement entre les poutres et lesdits panneaux isolants est supérieure à 34 cm.

La maison réalisée avec les modules de revêtement intérieurs et extérieurs constitue une maison passive.

En outre la maison est réalisée avec des panneaux isolants fabriqués sans forme aldéhyde et contribue ainsi au respect de l'environnement.

## Revendications

1. Structure en bois, pour la construction d'une maison comportant des éléments structurels triangulaires en bois (10) pour assurer à la fois une fonction de charpente et de murs de la maison, ces éléments structurels triangulaires étant destinés à être fixés sur des fondations par l'un des cotés, et à être disposés parallèlement les uns aux autres, espacés et fixés sur les fondations, les deux autres cotés de l'ensemble des éléments structurels triangulaires étant destinés à recevoir un recouvrement extérieur et intérieur de la maison, chaque élément structurel triangulaire (10) comprenant au moins trois poutres en bois (11, 12, 13), fixées deux à deux pour former un triangle ; **caractérisé en ce que** la structure en bois comporte un dispositif d'isolation comprenant :
- des modules de recouvrement étanches (20, 30), à base de bois, destinés à être fixés sur les éléments structurels triangulaires (10) de manière à fermer l'espace entre les éléments structurels triangulaires (10) et à obtenir un ensemble constituant une maison à charpente encloisonnée,
- un isolant thermique (110) logé entre les modules de recouvrement,
Et dans lequel,
- au moins un premier module de recouvrement (20), est destiné à couvrir les façades extérieures de la maison formant ainsi la toiture,
- et au moins un deuxième module de recouvrement (30), est destiné à couvrir les façades intérieures de la maison pour constituer des cloisons murales et le plancher.

2. Structure en bois, pour la construction d'une maison selon la revendication 1, **caractérisé en ce que** :
- le premier module de recouvrement (20) comporte un empilement constitué, de l'extérieur de la maison vers l'intérieur, par au moins: des éléments de couverture extérieure, des liteaux, des contre- liteaux, un film pare-pluie, des panneaux isolants de contreventement à base de bois de type OSB ou contreplaqué ;
- le deuxième module de recouvrement (30) comporte un empilement constitué, de l'intérieur de la maison vers l'extérieur, par au moins: des éléments de parement intérieur, des tasseaux, des contre- liteaux, un film pare-vapeur, des panneaux isolants à base de bois de type OSB ou contreplaqué,
et **en ce que** l'isolant thermique comporte des bandes d'isolant thermique (110), calées d'une part entre les éléments structurels triangulaires successifs (11, 12 et 13), et d'autre part, entre les panneaux isolants de contreventement du module extérieur (20) et du module intérieur (30).

3. Structure en bois, pour la construction d'une maison selon la revendication 1, **caractérisé en ce que** les poutres sont des poutres à section en I

4. Maison en bois comprenant une structure en bois, comportant au moins un ensemble de base (100) destiné à reposer sur des fondations, cet ensemble étant constitué de plusieurs éléments structurels triangulaires (10) en bois pour assurer à la fois une fonction de charpente, de murs et de plancher, ces éléments structurels triangulaires étant fixés sur les fondations par l'un des cotés, et étant disposés parallèlement les uns aux autres, espacés et fixés sur lesdites fondations,
- **caractérisé en ce que** l'ensemble de base (100) de la structure en bois comporte un dispositif d'isolation comprenant des modules de recouvrement (20, 30), étanches, à base de bois, fixés sur les éléments structurels triangulaires de manière à fermer l'espace entre ces éléments structurels triangulaires et à obtenir un ensemble constituant une maison à charpente encloisonnée,
- un isolant thermique (110) logé entre les modules de recouvrement,
Et dans lequel,
- au moins un premier module de recouvrement (20), est destiné à couvrir les façades extérieures de la maison formant ainsi la toiture,
- et au moins un deuxième module de recouvrement (30), est destiné à couvrir les façades intérieures de la maison pour constituer des cloisons murales et le plancher.

5. Maison en bois comprenant une structure en bois, selon la revendication 4, **caractérisé en ce que** :
- le premier module de recouvrement (20), est destiné à couvrir les façades extérieures de la maison formant ainsi la toiture, ledit premier module de recouvrement (20) comportant un empilement constitué, de l'extérieur de la maison vers l'intérieur, par au moins: des éléments de couverture extérieure, des liteaux, des contre- liteaux, un film pare-pluie, des panneaux isolants de contreventement (25) à base de bois de type OSB ou contreplaqué ;
- le moins deuxième module de recouvrement (30), est destiné à couvrir les façades intérieures de la maison formant ainsi les cloisons murales, ledit deuxième module de recouvrement (30) comportant un empilement constitué, de l'intérieur de la maison vers l'extérieur, par au moins: des éléments de parement intérieur, des tasseaux, des contre-liteaux, un film pare-vapeur, des panneaux isolants (35) à base de bois de type OSB ou contreplaqué,
- et **en ce que** l'isolant thermique comporte des bandes d'isolant thermique (110), calées d'une part entre les éléments structurels triangulaires successifs (11, 12 et 13), et d'autre part, entre les panneaux isolants de contreventement du module extérieur (20) et du module intérieur (30).

6. Maison en bois selon la revendication 4 ou 5, **caractérisée en ce que** les éléments structurels triangulaires (10) de la structure en bois, sont fixés par des équerres métalliques (200) sur des longrines (300) formant les fondations de la maison.

7. Maison en bois selon la revendication 4, **caractérisée en ce qu'**elle comprend plusieurs ensembles de base (100), ces ensembles étant fixés les uns aux autres pour former un seul ensemble habitable.

8. Maison en bois selon l'une quelconque des revendications 4 à 7, **caractérisée en ce que** chaque élément structurel triangulaire (10) comprend au moins trois poutres en bois, fixées deux à deux pour former un triangle et **en ce que** les poutres sont des poutres à section en I.
